# EUROPÄISCHE PATENTSCHRIFT

(11) **EP 0 662 027 B1**
(45) Veröffentlichungstag und Bekanntmachung des Hinweises auf die Patenterteilung: **04.03.1998**
(21) Anmeldenummer: 94923733.3
(22) Anmeldetag: 13.07.1994
(51) Int. Cl.: B28B 5/08, B28B 7/08, B28B 13/06

(54) **GIESSANLAGE UND VERFAHREN ZUM DRUCKGIESSEN KERAMISCHER GUSSSTÜCKE**
CASTING INSTALLATION AND PROCESS FOR PRESSURE-CASTING CERAMIC ITEMS
INSTALLATION DE MOULAGE ET PROCEDE DE MOULAGE SOUS PRESSION DE PIECES CERAMIQUES

(30) Priorität: 22.07.1993 DE 4324684
(43) Veröffentlichungstag der Anmeldung: 12.07.1995
(73) Patentinhaber: Thuringia Netzsch Feinkeramik GmbH & Co. KG, 96515 Sonneberg (DE)
(72) Erfinder: SÖTHJE, Günther, D-95100 Selb (DE)
(74) Vertreter: Goetz, Rupert, Dipl.-Ing.
(86) Internationale Anmeldenummer: EP9402308
(87) Internationale Veröffentlichungsnummer: WO9503160

(56) Entgegenhaltungen:
- EP-A- 0 463 179
- EP-A- 0 557 995
- DE-A- 2 112 734
- DE-A- 4 220 949
- FR-A- 1 464 295
- FR-A- 1 536 011
- GB-A- 1 168 662

## Beschreibung

Die Erfindung betrifft eine Gießanlage nach dem Oberbegriff des Anspruchs 1. Solche Gießanlagen sind vor allem zum Gießen sanitärkeramischer Gußstücke wie Waschbecken, WC-Schüsseln oder dergl. unter Verwendung von Gießformen aus Kunststoff vorgesehen.

Aus der DE-A-24 58 778 ist eine Gießanlage dieser Gattung bekannt, bei der jedes Paar zusammengehöriger Formteilhalterungen in einem Rahmen angeordnet ist, der eine mittels zweier Schwenkzapfen am Drehtisch schwenkbar gelagerte Wippe als unteres Rahmenteil, zwei sich parallel zueinander von je einem der Schwenkzapfen aus nach oben erstreckende Führungsstangen als seitliche Rahmenteile und ein die beiden Führungsstangen oben miteinander verbindendes Joch als oberes Rahmenteil aufweist. Die Schwenkzapfen sind an je einem vom Drehtisch radial wegragenden Arm gelagert, und das Joch ist am oberen Ende eines am Rand des Drehtisches befestigten, senkrecht nach oben ragenden Ständers derart befestigt, daß die Führungsstangen in einer nach oben einwärts geneigten Ebene liegen. Auf diese Weise sind am Drehtisch in gleichmäßigen Umfangsabständen gegeneinander versetzt mehrere Rahmen befestigt, die je ein Paar Formteilhalterungen samt den von diesen gehaltenen Gießformteilen umschließen. Auf den Führungsstangen jedes Rahmens ist zum Zusammenspannen und Auseinanderziehen der vom Rahmen umschlossenen Formteilhalterungen eine Traverse mittels eines am zugehörigen Joch befestigten Hydraulikzylinders verschiebbar. Zusammengehörige Gießformteile liegen in einer zu den zugehörigen Zugstangen normalen Formteilungsebene aneinander an, die gegen den Drehtisch leicht radial einwärts geneigt ist. Im Verlauf jedes Arbeitszyklus der Gießanlage gelangt einer der Rahmen samt den von ihm umschlossenen Formteilhalterungen und Gießformteilen in die Entformungsstation. Dort wird die Traverse des Rahmens samt der oberen Formteilhalterung und dem daran befestigten oberen Gießformteil mittels des Hydraulikzylinders nach oben gezogen, und einer der Schwenkzapfen der unteren Formteilhalterung wird mit einer Schwenkvorrichtung gekuppelt. Sobald das untere Gießformteil samt dem darin liegenden Gußstück vom oberen Gießformteil frei ist, wird die untere Formteilhalterung samt dem unteren Gießformteil mittels der Schwenkvorrichtung um etwas mehr als 180° geschwenkt, wobei das Gußstück auf einem Wagen abgelegt wird, der auf einem in der Entformungsstation angeordneten Hubtisch bereitsteht. Der Hubtisch samt dem Wagen und darauf liegendem Gußstück wird anschließend abgesenkt, und sodann wird die untere Formteilhalterung samt daran befestigtem unteren Gießformteil mittels der Schwenkvorrichtung wieder nach oben geschwenkt, und schließlich wird mittels des am Joch des Rahmens befestigten Hydraulikzylinders die Traverse samt oberer Formteilhalterung und daran befestigtem oberen Gießformteil wieder längs der Führungsstangen abgesenkt, so daß die Gießform wieder geschlossen und zum erneuten Füllen mit Gießschlicker bereit ist.

Diese bekannte Gießanlage mit ihrer der Anzahl Gießformen entsprechenden Anzahl Rahmen, Traversen und zugehörigen Hydraulikzylindern hat einen erheblichen Platzbedarf und eine große träge Masse, die bei jeder der schrittweise stattfindenden Drehbewegungen des Drehtisches beschleunigt und wieder stillgesetzt werden muß. Die Druckmittelversorgung der zahlreichen am Drehtisch befestigten Hydraulikzylinder erfordert einen ebenfalls erheblichen Aufwand.

Der Erfindung liegt deshalb die Aufgabe zugrunde, eine insbesondere zum Druckgießen sanitärkeramischer Gußstücke geeignete Gießanlage zu schaffen, die im Vergleich mit der vorstehend beschriebenen bekannten Gießanlage mindestens ebenso leistungsfähig ist, aber einen geringeren Herstellungsaufwand erfordert und weniger Platz beansprucht.

Die Aufgabe ist erfindungsgemäß mit den Merkmalen des Patentanspruchs 1 gelöst.

Mit der Erfindung wird erreicht, daß der Drehtisch nur die Formteilhalterungen, Gießformteile und zugehörigen Spannkörper zu transportieren hat. Alle Antriebe zum Ent- und Verriegeln der Spannkörper sowie zum Auseinander- und Zusammenbewegen der Gießformteile sind ebenso wie der Schwenkantrieb in der Entformungsstation angeordnet und stehen dort für sämtliche mit dem Drehtisch umlaufenden Formteilhalterungen und zugehörigen Gießformen, unabhängig von deren Anzahl, bereit.

Vorteilhafte Weiterbildungen der erfindungsgemäßen Gießanlage ergeben sich aus den Unteransprüchen.

Die Erfindung betrifft ferner ein Verfahren zum Gießen keramischer Gußstücke nach dem Anspruch 10. Das erfindungsgemäße elastische Verformen der Gießformteile vor dem Öffnen der Gießform bewirkt, daß das darin entstandene Gußstück verdichtet wird und infolgedessen eine bessere Oberflächenqualität erhält und sich leichter von den Gießformteilen löst, wenn diese unmittelbar nach ihrer elastischen Verformung voneinander getrennt werden. Dieses Verfahren läßt sich grundsätzlich auch auf der eingangs beschriebenen bekannten Gießanlage durchführen, sofern deren Rahmen und zugehörige Hydraulikzylinder hinreichend kräftig bemessen sind, um die Gießformteile in der erforderlichen Weise elastisch zu verformen. Eine solche Bemessung der Rahmen und Hydraulikzylinder würde aber den Herstellungsaufwand und Platzbedarf der bekannten Gießanlage noch weiter erhöhen. Hingegen ist die erfindungsgemäße Gießanlage zur Durchführung des Verfahrens nach Anspruch 10 besonders geeignet, weil ein einziger, in der Entformungsstation angeordneter Antrieb, insbesondere der zum Auseinander- und Zusammenbewegen der Formteilhalterungen ohnehin vorhandene, genügt, um die Gießformteile zu verformen. Dieser Antrieb kann, da er ortsfest angeordnet ist und nur einmal vorhanden zu sein braucht, ausreichend kräftig bemessen sein, ohne daß dies besonderen Aufwand erfordert.

Ein Ausführungsbeispiel der Erfindung wird im folgenden anhand schematischer Zeichnungen mit weiteren Einzelheiten erläutert: Es zeigen:
- Fig. 1: die Draufsicht einer erfindungsgemäßen Gießanlage,
- Fig. 2: die Seitenansicht der Gießanlage in Richtung des Pfeils II in Fig. 1,
- Fig. 3: einen vergrößerten Ausschnitt aus Fig. 2,
- Fig. 4: einen vergrößerten Ausschnitt aus Fig. 1 und
- Fig. 5: einen weitervergrößerten Ausschnitt aus Fig. 4.

Die dargestellte Gießanlage hat einen Drehtisch 10, der um eine zentrale senkrechte Achse A drehbar auf einem Fußgestell 12 gelagert ist. Innerhalb des Fußgestells 12 ist ein nicht dargestellter Antrieb von bei Drehtischen üblicher Art angeordnet, mit dem sich der Drehtisch 10 schrittweise um jeweils 45° drehen läßt. Am radial äußeren Rand des Drehtisches 10 sind in gleichmäßigen Umfangsabständen acht Schwenklager 14 angeordnet, die je eine waagerechte, in bezug auf den Drehtisch tangentiale Achse B definieren. An jedem der Schwenklager 14 ist eine erste Formteilhalterung 16 derart gelagert, daß sie aus einer Gießstellung, in der sie auf dem Drehtisch ruht, um mindestens 90° nach außen in eine Entformungsstellung schwenkbar ist. Jeder ersten Formteilhalterung 16 ist eine zweite Formteilhalterung 18 zugeordnet. In der Gießstellung sind die Formteilhalterungen 16 und 18 paarweise miteinander verriegelt, wie dies in Fig. 1 für sieben von insgesamt acht Paar Formteilhalterungen 16, 18 dargestellt ist. Das achte Paar Formteilhalterungen 16, 18 ist in Fig. 1 und 2 in Entformungsstellung und in auseinandergezogenem Zustand gezeichnet.

In der Mitte des Drehtisches 10 steht ein Behälter 20, der Gießschlicker enthält und unter Druck setzbar ist. An jeder der ersten Formteilhalterungen 16 ist ein erstes Gießformteil 22 befestigt, während an jedem der zweiten Formteilhalterungen 18 ein zweites Gießformteil 24 befestigt ist. Jedes Paar Gießformteile 22 und 24 bildet eine Gießform, die im dargestellten Beispiel, wie in Fig. 3 mit gestrichelten Linien angedeutet, zum Gießen von Waschbecken ausgestaltet ist. Zum Gießen komplizierterer Gußstücke, beispielsweise WC-Becken, können zwischen zusammengehörigen Gießformteilen 22 und 24 Gießkerne angeordnet sein. Die Gießformteile 22 und 24 sind mit dem Behälter 20 durch je einen Schlauch 26 bzw. 28 verbunden.

Neben dem Drehtisch 10 ist an einer Stelle, die von jeder der Gießformen 22, 24 bei jedem Umlauf einmal erreicht wird, eine Entformungsstation 30 angeordnet, die ein Gestell 32 mit einer in Höhe des Drehtisches 10 angeordneten Ablage 34 in Gestalt einer Rollenbahn aufweist. Vom Gestell 32 ragen seitliche Ständer 36 und 38 nach oben.

In der Gießstellung und während ihrer Schwenkung aus der Gießstellung in die Entformungsstellung sind die paarweise zusammengehörigen Formteilhalterungen 16 und 18 derart miteinander verriegelt, daß sie die zugehörigen Gießformteile 22 und 24 abdichtend zusammengespannt halten. Zu diesem Zweck sind an jeder der ersten Formteilhalterungen 16 vier Hülsen 40 befestigt, die sich längs je einer zur zugehörigen Schwenkachse B parallelen Achse C erstrecken und je einen bolzenartigen ersten Spannkörper 42 axial verschiebbar führen. Die ersten Spannkörper 42 fluchten mit je einem zweiten Spannkörper 44, der in der zugehörigen zweiten Formteilhalterung 18 ebenfalls axial verschiebbar geführt ist. Die ersten Spannkörper 42 haben im dargestellten Beispiel je eine Gewindebohrung 46, in die ein am zugehörigen zweiten Spannkörper 44 ausgebildeter Gewindezapfen 48 paßt.

Die ersten Spannkörper 42 sind am Drehen gehindert, im dargestellten Beispiel durch einen radialen Stift 50, der in ein Langloch 52 der zugehörigen Hülse 40 eingreift. Jeder der ersten Spannkörper 42 ist in Richtung vom zugehörigen zweiten Spannkörper 44 weg vorgespannt. Hierzu ist eine Feder 54 zwischen einem am betreffenden ersten Spannkörper 42 befestigten Federteller 56 und der zugehörigen ersten Formteilhalterung 16 eingespannt; im dargestellten Beispiel ist die Feder 54 eine schraubenförmige Druckfeder. Der axiale Bewegungsspielraum jedes der ersten Spannkörper 42 ist einerseits durch den zugehörigen Federteller 56 und andererseits durch einen Sicherungsring 58 begrenzt, die mit je einer Stirnfläche der zugehörigen Hülse 40 zusammenwir ken. Die ersten Spannkörper 42 lassen sich gegen den Widerstand der zugehörigen Feder 54 in Richtung zum zugehörigen zweiten Spannkörper 44 verschieben. Zu diesem Zweck ist in der Entformungsstation 30 am ersten seitlichen Ständer 36 für jeden ersten Spannkörper 42 ein Antrieb 60 in Gestalt eines pneumatischen Zylinders abgestützt, der mit einer Kolbenstange 62 auf den Federteller 56 des zugehörigen ersten Spannkörpers 42 einwirkt.

Jeder der zweiten Spannkörper 44 ist in Richtung zum zugehörigen ersten Spannkörper 42 hin vorgespannt. Zu diesem Zweck ist jedem der zweiten Spannkörper 44 eine Feder 64, im dargestellten Beispiel wiederum eine schraubenförmige Druckfeder, zugeordnet, die zwischen einem am betreffenden zweiten Spannkörper 44 befestigten Stützring 66 und der zugehörigen zweiten Formteilhalterung 18 eingespannt ist. Jeder der zweiten Spannkörper 44 weist einen Sechskantkopf 68 auf, der normalerweise unter der Vorspannung der Feder 64 an der Rückseite der zweiten Formteilhalterung 18 anliegt. In der Entformungsstation 30 sind am zweiten seitlichen Ständer 38 vier Antriebe 70, beispielsweise Elektro- oder Druckluftmotoren, befestigt, die je einem der zweiten Spannkörper 44 zugeordnet sind und mit je einem zu dessen Sechskantkopf 68 passenden Steckschlüssel 72 ausgestattet sind.

Von dem in der Entformungsstation 30 stehenden, in die Entformungsstellung geschwenkten Paar Formteilhalterungen 16 und 18 ist die erste Formteilhalterung 16 durch ihr Schwenklager 14 daran gehindert, sich in Richtung der Achse B zu verschieben. Zum Verschieben der zweiten Formteilhalterung 18 ist in der Entformungsstation ein im wesentlichen plattenförmiger Stützkörper 74 vorgesehen, der mittels eines Paars an ihm befestigter, zur Schwenkachse B paralleler Führungsstangen 76 in Führungen 78 geführt ist, welche am zweiten seitlichen Ständer 38 befestigt sind. Ebenfalls am zweiten seitlichen Ständer 38 ist ein Antrieb 80 in Gestalt eines hydraulischen Zylinders befestigt, dessen Kolbenstange 82 mit dem Stützkörper 74 verbunden ist. Dieser weist an seiner der zweiten Formteilhalterung 18 zugewandten Seite Befestigungsmittel 84, beispielsweise Magnete auf, die ihn selbsttätig mit der in der Entformungsstation 30 stehenden zweiten Formhalterung 18 verbinden.

Am Gestell 32 der Entformungsstation 30 ist unterhalb der Ablage 34 ein Hebel 86 um eine Achse D schwenkbar gelagert, die sich parallel zur Schwenkachse B des in der Entformungsstation 30 stehenden Paars Formteilhalterungen 16, 18, und somit auch parallel zu den Achsen C, erstreckt. Der Hebel 86, an dessen freiem Ende eine Rolle 88 gelagert ist, läßt sich mittels eines Schwenkantriebs 90, beispielsweise in Form eines Elektromotors, über ein selbsthemmendes Schneckengetriebe 92 aus der in Fig. 3 mit strichpunktierten Linien angedeuteten Stellung in die mit vollen Linien gezeichnete Stellung und umgekehrt schwenken.

Mit jeder der ersten Formteilhalterungen 16 ist eine Führung 94 starr verbunden, die sich ungefähr radial vom zugehörigen Schwenklager 14 weg erstreckt, und zwar nach unten, wenn das zugehörige Paar Formteilhalterungen 16, 18 seine Gießstellung einnimmt, und waagerecht, radial zur Drehachse A hin, wenn das betreffende Paar Formteilhalterungen 16, 18 seine Entformungsstellung einnimmt. Jede der Führungen 94 ist gabelförmig, so daß die Rolle 88 jeweils bei einer Schwenkung des Hebels 86 in Richtung zur Drehachse A hin in die Führung 94 desjenigen Paars Formteilhalterungen 16, 18 eingreift, das gerade vor der Entformungsstation 30 steht und noch seine Gießstellung einnimmt. Bei der weiteren Aufwärtsschwenkung des Hebels 86 entsteht eine Zwangsverbindung zwischen der Rolle 88 und der Führung 94; dadurch ist gewährleistet, daß das Paar Formteilhalterungen 16, 18 samt daran befestigten Gießformteilen 22, 24 sanft auf der Ablage 34 abgelegt wird.

Wenn das genannte Paar Formteilhalterungen 16, 18 auf diese Weise seine Entformungsstellung erreicht hat, sind seine Spannkörper 42 und 44 noch miteinander verschraubt, so daß die zugehörigen Gießformteile 22 und 24 noch in der zum Gießen erforderlichen Weise miteinander verpannt sind. Nun wird durch Ausfahren des Antriebs 80 der Stützkörper 44 an die zweite Formteilhalterung 18 angelegt. Die vom Antrieb 80 ausgeübte Kraft ist so bemessen, daß die Gießformteile 22 und 24 elastisch verformt werden, mit der Folge, daß das zwischen ihnen entstandene Gußstück nachverdichtet wird. Die elastische Verformung der Gießformteile 22 und 24 wird ohne Gefahr, daß die Gewinde der Gewindebohrungen 46 und Gewindezapfen 48 beschädigt werden, durch die Nachgibigkeit der Federn 64 ermöglicht.

Während der vom Antrieb 80 bewirkten, nur wenige Sekunden oder sogar nur Bruchteile einer Sekunde dauernden elastischen Verformung der Gießformteile 22 und 24 werden die zweiten Spannkörper 44 mittels der Antriebe 70 derart gedreht, daß sie sich von den ersten Spannkörpern 72 trennen. Anschließend werden die Antriebe 60 von Druck entlastet und der Antrieb 80 wird umgesteuert, so daß die Kolbenstange 82 eingefahren wird. Dabei nimmt der Stützkörper 74 über die Magnete 84 die zweite Formteilhalterung 18 mit, so daß das Gießformteil 24 vom Gießformteil 22 wegbewegt wird. Das zwischen diesen Gießformteilen 22 und 24 entstandene Gußstück wird beispielsweise auf einer Palette abgelegt, die dann auf der als Rollenbahn ausgebildeten Ablage 34 radial vom Drehtisch wegbewegt wird.

Anschließend werden die Formteilhalterungen 16 und 18 durch Ausfahren der Kolbenstange 82 des hydraulischen Antriebs 80 wieder zusammengeschoben und die pneumatischen Antriebe 60 werden wieder unter Druck gesetzt, so daß ihre Kolbenstangen 62 ausfahren und die ersten Spannkörper 42 in Richtung zu den zweiten Spannkörpern 44 hin verschieben. Diese werden sodann von ihren Antrieben 70 in Einschraubrichtung gedreht, so daß die Gewindezapfen 48 in die Gewindebohrungen 46 eindringen. Die dabei auftretenden axialen Kräfte sind durch die Federn 64 derart begrenzt, daß die Schraubgewinde während des Einschraubens kaum belastet werden. Wenn die Gewindezapfen 48 vollständig in die Gewindebohrungen 46 eingedrungen sind, werden die pneumatischen Antriebe 60 drucklos gemacht, so daß sich ihre Kolbenstangen 62 unter der Wirkung eingebauter Rückstellfedern zurückziehen, und der hydraulische Antrieb 80 wird umgesteuert, so daß seine Kolbenstange 82 die Haftkraft der Magneten 84 überwindet und den Stützkörper 74 samt den an ihm befestigten Antrieben 70 von der zweiten Formteilhalterung 18 wegzieht. Dabei losen sich die Steckschlüssel von den Sechskantköpfen 68 der zweiten Spannkörper 44.

Die auf diese Weise miteinander verspannten und nun freiliegenden Formteilhalterungen 16, 18 samt den zwischen ihnen eingespannten Gießformteilen 22 und 24 werden nun in die Gießstellung zurückgeschwenkt, wobei sie platzsparend zwischen benachbarten Paaren Formteilhalterungen 16, 18 samt zugehörigen Gießformteilen 22, 24 auf dem Drehtisch 10 zu stehen kommen. Anschließend wird der Drehtisch um einen Schritt weitergedreht, und der beschriebene Entformungszylus wiederholt sich mit dem nächsten Paar Formteilhalterungen 16, 18, während die zuvor entleerte Gießform 22, 24 über die Schläuche 26, 28 mit Schlicker gefüllt und dieser unter Druck gesetzt wird.

## Patentansprüche

1. Gießanlage, insbesondere zum Druckgießen keramischer Gußstücke, mit
- einem Drehtisch (10), der schrittweise um eine zentrale Drehachse (A) drehantreibbar ist,
- mehreren ersten Formteilhalterungen (16) für je ein erstes Gießformteil (22), die in Umfangsrichtung gegeneinander versetzt am Drehtisch (10) um je eine tangentiale Schwenkachse (B) schwenkbar gelagert sind,
- mehreren zweiten Formteilhalterungen (18) für je ein zweites Gießformteil (24), die in Richtung zu je einer zugehörigen ersten Formteilhalterung (16) hin sowie von ihr weg bewegbar sind, um die zugehörigen Gießformteile (22, 24) zusammenzuspannen bzw. voneinander zu trennen, und
- einer Entformungsstation (30) mit einem Schwenkantrieb (90) zum Hin- und Herschwenken jeweils einer ersten Formteilhalterung (16) zwischen einer Gießstellung und einer Entformungsstellung,
dadurch **gekennzeichnet**, daß
- paarweise zusammengehörige Formteilhalterungen (16, 18) gemeinsam zwischen ihrer Gießstellung und ihrer Entformungsstellung um die Schwenkachse (B) hin- und herschwenkbar sind,
- an den Formteilhalterungen (16, 18) gemeinsam mit ihnen um die Schwenkachse (B) schwenkbare Spannkörper (42, 44) angeordnet sind, die durch Fremdbetätigung paarweise miteinander ver- und entriegelbar sind, und
- in der Entformungsstation (30) Antriebe (60, 70, 80) zum Betätigen der Spannkörper (42, 44) und zum Auseinander- und Zusammenbewegen jeweils eines Paars in die Entformungsstellung geschwenkter Formteilhalterungen (16, 18) angeordnet sind.

2. Gießanlage nach Anspruch 1,
dadurch **gekennzeichnet**, daß
die paarweise zusammengehörigen Formteilhalterungen (16, 18) in der Entformungsstellung parallel zu ihrer Schwenkachse (B) auseinander- und zusammenbewegbar sind.

3. Gießanlage nach Anspruch 2,
dadurch **gekennzeichnet**, daß
die Spannkörper (42, 44) paarweise längs einer zur Schwenkachse (B) parallelen Achse (C) miteinander fluchten.

4. Gießanlage nach Anspruch 3,
dadurch **gekennzeichnet**, daß
die Spannkörper (42, 44) Schraubkörper sind.

5. Gießanlage nach Anspruch 3 oder 4,
dadurch **gekennzeichnet**, daß
je ein erster (42) von zwei zusammengehörigen Spannkörpern (42, 44) begrenzt axial verschiebbar an der zugehörigen Formteilhalterung (16) geführt und in Richtung von dem zweiten Spannkörper (44) weg vorgespannt ist.

6. Gießanlage nach Anspruch 5,
dadurch **gekennzeichnet**, daß
der zweite (44) von je zwei zusammengehörigen Spannkörpern (42, 44) ebenfalls begrenzt axial verschiebbar an der zugehörigen Formteilhalterung (18) geführt, jedoch zu dem ersten Spannkörper (42) hin vorgespannt ist.

7. Gießanlage nach Anspruch 5 oder 6,
dadurch **gekennzeichnet**, daß
in der Entformungsstation (30) für jeden ersten Spannkörper (42) jedes Spannkörperpaars (42, 44) ein Antrieb (60) zum axialen Verschieben des ersten Spannkörpers (42) in Richtung zum zugehörigen zweiten Spannkörper (44) hin angeordnet ist.

8. Gießanlage nach einem der Ansprüche 1 bis 7,
dadurch **gekennzeichnet**, daß
- die erste (16) von je zwei zusammengehörigen Formteilhalterungen (16, 18) mit einer Führung (94) fest verbunden ist, die sich von der zugehörigen Schwenkachse (B) mindestens annähernd radial wegerstreckt, und
- der Schwenkantrieb (90) in der Entformungsstation (30) einen Hebel (86) antreibt, der um eine zur Schwenkachse (B) des Paars dort stehender Formteilhalterungen (16, 18) parallele Achse (D) derart schwenkbar ist, daß er in die Führung (90) der ersten Formteilhalterung (16) eingreift und das Paar Formteilhalterungen (16, 18) aus der Gießstellung in die Entformungsstellung schwenkt.

9. Gießanlage nach einem der Ansprüche 1 bis 8,
dadurch **gekennzeichnet**, daß
in der Entformungsstation (30) ein Stützkörper (74) parallel zur Schwenkachse (B) der dort stehenden ersten Formteilhalterung (16) hin- und herbewegbar angeordnet und zum Angreifen an der zugehörigen zweiten Formteilhalterung (18) ausgebildet ist.

10. Verfahren zum Betreiben einer Gießanlage nach einem der Ansprüche 1 bis 9,
dadurch **gekennzeichnet**, daß
zusammengehörige Gießformteile (22, 24) jeweils gegen Ende eines Gießzyklus, nachdem sie von überschüssigem Schlicker entleert worden sind, mit zusätzlichen äußeren Kräften zueinander hin elastisch verformt und unmittelbar darauf voneinander getrennt werden.

## Claims

1. A casting plant, particularly for die-casting ceramic castings having
- a rotary table (10) incrementally rotatably drivable about a central axis of rotation (A),
- a plurality of first die part supports (16) for a first die part (22) each of which is swivably mounted about a tangential swivel axis (B) spaced away from each other circumferentially on said rotary table (10),
- a plurality of second die part supports (18) for a second die part (24) each of which is movable in the direction of the associated first die part support (16) and away thereform, to clamp together and/or part the associated die parts (22, 24) and
- a casting release station (30) having a swivel drive (90) for swivelling each first die part support (16) to and fro between a casting position and a casting release position,
**characterized in that**
- die part supports (16, 18) associated in pairs are adapted to be swivelled together to and fro about the swivel axis (B) between their casting position and their casting release position,
- at said die part supports (16, 18) clamping bodies (42, 44) are arranged to be swivable together with said die part supports (16, 18) about said swivel axis (B), which clamping bodies (42, 44) are lockable and unlockable with each other in pairs by external actuation, and
- in said casting release station (30) drives (60, 70, 80) are arranged for actuating said clamping bodies (42, 44) and for parting and moving together one pair each of said die part supports (16, 18) swivelled into said casting release position.

2. The casting plant as set forth in claim 1, **characterized in that** said pairs of associated die part supports (16, 18) are partable and movable together in said casting release position in parallel to their swivel axis (B).

3. The casting plant as set forth in claim 2, **characterized in that** said pairs of clamping bodies (42, 44) are in alignment with each other along an axis (C) parallel to said swivel axis (B).

4. The casting plant as set forth in claim 3, **characterized in that** said clamping bodies (42, 44) are screw bodies.

5. The casting plant as set forth in claim 3 or 4, **characterized in that** one each of said first (42) of two associated clamping bodies (42, 44) is guided axially shiftably to a limited extent on said associated die part support (16) and is pretensioned in the direction away from said second clamping body (44).

6. The casting plant as set forth in claim 5, **characterized in that** the second (44) of two each associated clamping bodies (42, 44) is also guided axially shiftably to a limited extent on said associated die part support (18), but is pretensioned in the direction of said first clamping body (42).

7. The casting plant as set forth in claim 5 or 6, **characterized in that** in said casting release station (30) for each first clamping body (42) of each pair of said clamping bodies (42, 44) a drive (60) is disposed for axially shifting said first clamping body (42) in the direction of said associated second clamping body (44).

8. The casting plant as set forth in any one of claims 1 to 7, **characterized in that**
- said first (16) of said two each associated die part supports (16, 18) is firmly connected to a guide (94) which extends at least more or less radially away from said associated swivel axis (B), and
- said swivel drive (90) drives in said casting release station (30) a lever (86) which is swivable about an axis (D) parallel to said swivel axis (B) of said pair of die part supports (16, 18) standing there, so that it engages the guide (90) of said first die part support (16) and swivels said pair of die part supports (16, 18) from the casting position into the casting release position.

9. The casting plant as set forth in any of one claims 1 to 8, **characterized in that** in said casting release station (30) a supporting body (74) is arranged for movement to and fro parallel to said swivel axis (B) of said first die part support (16) standing there and is designed to engage said associated second die part support (18).

10. A method of operating a casting plant as set forth in any one of claims 1 to 9, **characterized in that** associated die parts (22, 24) are elastically deformed towards each other by additional external forces towards the end of each casting cycle, after excess slip has been drained, and immediately thereafter are parted from each other.

## Revendications

1. Installation de moulage, en particulier pour le moulage sous pression de pièces moulées en céramique, comprenant
- une table tournante (10) qui peut être entraînée en rotation pas à pas autour d'un axe de rotation central (A),
- plusieurs premiers dispositifs de maintien (16) de pièce moulée, chacun pour une première pièce moulée (22) qui sont montés pivotants chacun autour d'un axe de pivotement tangentiel (B), décalés périphériquement l'un par rapport à l'autre sur la table tournante (10),
- plusieurs seconds dispositifs de maintien (18) de pièce moulée, chacun pour une seconde pièce moulée (24), qui sont mobiles dans le sens du rapprochement ainsi que de l'écartement en direction chacun d'un premier dispositif de maintien (16) de pièce moulée associé pour presser l'une contre l'autre respectivement séparer l'une de l'autre les pièces moulées associées (22, 24), et
- un poste de démoulage (30) comprenant un moteur de pivotement (90) pour faire pivoter dans les deux sens un premier dispositif de maintien respectif (16) entre une position de moulage et une position de démoulage,
caractérisé en ce que
- des dispositifs de maintien de pièce moulée associés par paires (16, 18) peuvent pivoter dans les deux sens ensemble autour de l'axe de pivotement (B) entre leur position de moulage et leur position de démoulage,
- des éléments de contrainte (42, 44) sont disposés sur les dispositifs de maintien (16, 18) de pièce moulée, pivotant ensemble avec ceux-ci autour de l'axe de pivotement (B), qui peuvent être verrouillés et déverrouillés entre eux par paires par une action extérieure, et
- des moteurs (60, 70, 80) sont disposés dans le poste de démoulage (30) pour actionner les éléments de contrainte (42, 44) et pour écarter et rapprocher chacun les éléments constituant une paire de dispositifs de maintien (16, 18) de pièce moulée tournés dans la position de démoulage.

2. Installation de moulage selon la revendication 1,
caractérisée en ce que
les dispositifs de maintien (16, 18) de pièce moulée associés par paires peuvent écartés et rapprochés dans le poste de démoulage parallèlement à leur axe de pivotement (B).

3. Installation de moulage selon la revendication 2,
caractérisée en ce que
les éléments de contrainte (42, 44) sont alignés par paires le long d'un axe (C) parallèle à l'axe de pivotement (B).

4. Installation de moulage selon la revendication 3,
caractérisée en ce que
les éléments de contrainte (42, 44) sont des corps à vis.

5. Installation de moulage selon la revendication 3 ou 4,
caractérisée en ce que
le premier (42) de chaque paire d'éléments de contrainte (42, 44) associés est guidé en pouvant coulisser axialement de façon limitée sur le dispositif de maintien (16) de pièce moulée associé et est précontraint dans le sens de l'éloignement du second élément de contrainte (44).

6. Installation de moulage selon la revendication 5,
caractérisée en ce que
le second (44) de chaque paire d'éléments de contrainte (42, 44) associés est également guidé en pouvant coulisser axialement de façon limitée sur le dispositif de maintien (18) de pièce moulée associé mais est précontraint dans le sens allant vers le premier élément de contrainte (42).

7. Installation de moulage selon la revendication 5 ou 6,
caractérisée en ce que
un moteur (60) pour chaque premier élément de contrainte (42) de chaque paire d'éléments de contrainte (42, 44), servant à faire coulisser axialement le premier élément de contrainte (42) dans le sens allant vers le second élément de contrainte associé (44), est disposé dans le poste de démoulage (30).

8. Installation de moulage selon l'une quelconque des revendications 1 à 7,
caractérisée en ce que
- le premier (16) de chaque paire de dispositifs de maintien (16, 18) de pièce moulée associés est relié de façon fixe à un guide (94) qui s'étend en s'éloignant au moins approximativement radialement de l'axe de pivotement associé (B), et
- le moteur de pivotement (90) entraîne dans le poste de démoulage (30) un levier (86) qui peut pivoter autour d'un axe (D) parallèle à l'axe de pivotement (B) de la paire de dispositifs de maintien (16, 18) de pièce moulée qui se trouvent à cet endroit de telle façon qu'il pénètre dans le guide (90) du premier dispositif de maintien (16) de pièce moulée et que la paire de dispositifs de maintien (16, 18) de pièce moulée pivote de la position de moulage dans la position de démoulage.

9. Installation de moulage selon l'une quelconque des revendications 1 à 8,
caractérisée en ce que
un corps d'appui (74) est disposé dans le poste de démoulage (30) parallèlement à l'axe de pivotement (B) du premier dispositif de maintien (16) de pièce moulée qui se trouve à cet endroit en pouvant aller et venir et est formé pour attaquer le second dispositif de maintien (18) de pièce moulée associé.

10. Procédé d'utilisation d'une installation de moulage selon l'une quelconque des revendications 1 à 9,
caractérisé en ce que
des pièces moulées associées (22, 24) sont déformées élastiquement l'une vers l'autre et immédiatement ensuite séparées l'une de l'autre au moyen de forces extérieures supplémentaires, à peu près à la fin de chaque cycle de moulage après qu'elles ont été vidées de la barbotine en excès.
